# FASCICULE DE BREVET EUROPEEN

(11) **EP 1 050 414 B1**
(45) Date de publication et mention de la délivrance du brevet: **02.01.2004**
(21) Numéro de dépôt: 00420092.9
(22) Date de dépôt: 05.05.2000
(51) Int. Cl.: B42D 5/04, B42D 1/00

(54) **Calendrier avec espaces journaliers et hebdomadaires à lecture simultanée et son procédé de fabrication**
Kalender mit gleichzeitig lesbaren Tages- und Wochenflächen und Verfahren zu ihrer Herstellung
Calender with simultaneously readable daily and weekly spaces and it's method of fabrication

(30) Priorité: 07.05.1999 FR 9906319
(43) Date de publication de la demande: 08.11.2000
(73) Titulaire: Vachon Créations Publicitè, 69009 Lyon (FR)
(72) Inventeur: Vachon Thierry, 69009 Lyon (FR)
(74) Mandataire: Martin, Didier

(56) Documents cités:
- BE-A- 681 634
- FR-A- 1 330 235
- FR-A- 1 487 440

## Description

La présente invention concerne un dispositif comportant des espaces journaliers et hebdomadaires permettant la lecture simultanée des notes écrites dans un espace hebdomadaire et dans au moins un espace journalier. L'invention concerne en outre un procédé de fabrication d'un tel dispositif.

On a décrit dans le brevet français No. 1 093 060 un dispositif pour conserver des renseignements fixes, des indications utiles et des notes faites sur une période déterminée. Un tel dispositif est plus particulièrement un livre de poche permettant avec la moindre peine et une grande certitude de consigner des notes et de conserver divers renseignements et indications. Ce dispositif est constitué par un carnet de poche muni d'un système d'assemblage amovible de feuillets, un certain nombre de feuillets mobiles nécessaires pour la période envisagée, sous lesquels se trouvent des feuillets fixes portant des renseignements, des feuillets destinés à recevoir des notes et des feuillets à index servant à séparer les jeux des diverses sortes de feuillets, et en outre un réceptacle particulier agencé pour conserver ces feuillets en dehors du carnet de poche. Certains feuillets sont des feuillets quotidiens et d'autres sont des feuillets mensuels. Ce dispositif est tel que l'on peut réunir de manière amovible seulement quelques feuillets quotidiens et un feuillet mensuel, tandis que le réceptacle peut contenir de nombreux feuillets quotidiens et feuillets mensuels. Ce dispositif a pour but de permettre à l'utilisateur de n'emporter que quelques feuillets tandis que les autres feuillets sont contenus dans le réceptacle. Il permet donc un gain de place et de poids puisque l'utilisateur n'emmène dans son livre que quelques feuillets, tandis que la plus grande partie des feuillets est conservée dans le réceptacle. Un tel dispositif ne permet pas la lecture simultanée d'un feuillet hebdomadaire et de feuillets journaliers. De plus ce dispositif a pour inconvénient que les feuillets sont amovibles et sont donc susceptibles d'être égarés. Enfin, le dispositif comporte un boîtier, ce qui en augmente le coût de fabrication.

La demande de brevet français No. 2 680 133 décrit un livre bloc notes avec espace journalier et hebdomadaire à lecture simultanée. Ce dispositif est constitué de feuilles simples constituant l'espace journalier et de feuilles doubles constituant au recto l'espace hebdomadaire et l'espace rendez-vous avec au verso des renseignements généraux divers et variables. En outre des feuilles doubles viennent compléter l'ensemble avec un espace annuel d'organisation.

Le livre bloc notes comprend :
- une série de feuilles simples constituant l'espace journalier ;
- une série de feuilles doubles constituant l'espace hebdomadaire ;
- une série de feuilles doubles constituant un espace annuel ;
- une série de feuilles doubles comportant des renseignements généraux.

Les feuilles doubles forment des chemises qui, une fois pliées en deux, ont une largeur supérieure à celle des feuilles simples. Chaque feuille double comporte au recto l'espace hebdomadaire et au verso l'espace renseignements généraux.

Un tel dispositif permet de lire simultanément l'espace hebdomadaire lorsque la feuille double constituant l'espace hebdomadaire est dépliée. Ce dispositif est donc peu pratique à utiliser puisqu'il nécessite le pliage de la feuille double hebdomadaire qui lorsqu'elle est dépliée permet de lire l'espace des renseignements généraux.

La présente invention se distingue nettement des demandes de brevets précitées en palliant notamment aux inconvénients ci-dessus mentionnée.

L'invention vise donc à fournir un dispositif permettant la lecture simultanée d'un espace hebdomadaire et d'au moins un espace journalier.

L'invention vise en outre à fournir un procédé de fabrication d'un dispositif permettant la lecture simultanée d'un espace hebdomadaire et d'au moins un espace journalier.

L'invention concerne donc un dispositif comportant un assemblage de feuilles F 1, de dimensions L x H, réunies le long de leur médiane M, et d'un assemblage de feuilles F2 de dimensions L x H/a, a pouvant varier entre 2 et 4, par example étant égal à 2, les feuilles F2 étant superposées de manière que les feuilles F₂ recouvrent une partie supérieure en une partie inférieure des feuilles F1, et étant réunies le long de leur médiane M, les feuilles F1 formant, sur l'une de leur partie supérieure ou inférieure, l'espace hebdomadaire et sur leur autre partie inférieure ou supérieure respectivement deux espaces journaliers, les fouilles F2 formant des espaces journaliers.

De préférence, les feuilles F1 forment alternativement sur leurs parties supérieures et leurs parties inférieures les espaces hebdomadaires et les feuilles F2 sont réunies alternativement aux feuilles F1 dans les parties inférieures et supérieures de ces dernières.

Plus préférentiellement, les feuilles F1 portent sur leurs parties inférieures et supérieures, alternativement 7 colonnes pour les 7 jours d'une semaine, une colonne pour mentionner le nom du mois, le numéro de la semaine, le calendrier mensuel du mois en cours, la légende des vacances ainsi qu'un espace comportant divers renseignements.

Le dispositif selon l'invention est tel qu'une feuille F1 porte sur sa partie inférieure le premier et le sixième espaces journaliers d'une sernaine et la feuille F'1 suivante porte sur sa partie supérieure le premier et le sixième espaces journaliers de la semaine suivante.

Les feuilles F2 portent les deuxième, troisième, quatrième et cinquième espaces journaliers.

Les espaces hebdomadaires sont en colonne, tandis que les espaces journaliers peuvent être de diverses présentations et à usages multiples.

Les feuilles F2 portent chacune sur leur face recto les espaces journaliers du deuxième et du cinquième espaces journaliers, la face verso comportant les espaces journaliers du troisième et du quatrième espaces journaliers.

L'invention concerne en outre un procédé de fabrication d'un tel dispositif.

Le procédé de fabrication d'un tel livre consiste à effectuer un pliage particulier d'une feuille de papier préalablement imprimée. Cette feuille F3 a pour dimensions L3 = 2L et H3 = 2H, par exemple, mais de préférence, L3 = 79,8 cm sur H3 = 54,8 cm.

On plie cette feuille sur toute sa longueur L3, longitudinalement selon une ligne de pliage P1 distante de H/a du bord libre de la feuille. On effectue un pliage inversé par rapport au premier selon une ligne de pliage P2 distante de H/a de l'autre bord libre de la feuille, pour obtenir une feuille pliée en trois. Puis on plie, en plis roulés, selon une ligne de pliage P3, parallèle à H, qui est la médiane de la feuille pliée en trois, pour obtenir une feuille pliée en six, et on plie de nouveau la feuille pliée en six selon une ligne de pliage P4 qui est la médiane de cette feuille, pour obtenir une feuille pliée en douze.

Cette feuille est ensuite solidarisée suivant le bord B4, par exemple au moyen d'agrafes, d'une couture ou par collage. Puis, on coupe suivant les bords B3, B5 et B6 pour désolidariser les feuilles du dispositif qui sont reliées par le bord B4.

La description suivante, en regard des dessins annexés à titre d'exemples non limitatifs permettra de mieux comprendre comment l'invention peut être mise en pratique.
La Figure 1 est une vue du dispositif, selon la présente invention, en position ouverte ;
La Figure 1a est une vue du dispositif selon la présente invention, la première moitié de la feuille F2 étant sur le point d'être tournée ;
La Figure 2 est une vue du dispositif selon la Figure 1, la première moitié de la feuille F2 portant les deuxième et troisième espaces journaliers ayant été tournée;
La Figure 3 est une vue du dispositif de la Figure 2, la seconde moitié de la feuille F2 portant le quatrième et cinquième espaces journaliers ayant été tournée ;
La Figure 4 est une vue du dispositif alterné de la Figure 1, la seconde feuille F1 portant l'espace hebdomadaire ayant été tournée.
La Figure 4a est une vue du dispositif selon la figure 4, la première moitié de la feuille F'2 étant sur le point d'être tournée ;
La Figure 4b est une vue du dispositif selon la figure 4, la première moitié de la feuille F'2 portant les deuxième et troisième espaces journaliers ayant été tournée ;
La figure 4c est une vue du dispositif selon la figure 4, la seconde moitié de la feuille F'2 portant le quatrième et cinquième espaces journaliers ayant été tournée ;
La Figure 5 est une vue illustrant la feuille initiale F3 utilisée pour fabriquer le dispositif selon l'invention ;
La Figure 6 est une vue illustrant la feuille F3 de la Figure 5, après les deux pliages longitudinaux P1 et P2;
La Figure 7 est une vue illustrant la feuille de la Figure 6, mentionnant l'emplacement des plis P3 et P4
La figure 7a est une vue illustrant la figure 7 , en perspective
La Figure 8 est une vue illustrant la feuille de la Figure 7, après un premier pliage selon la ligne médiane P3
La Figure 9 est une vue de la feuille de la Figure 8 après un second pliage selon la ligne médiane P4

On a représenté sur la Figure 1, un livre selon la présente invention, en position ouverte. Ce livre a une hauteur H et une largeur L en position ouverte. Ce livre comporte un assemblage de feuilles F1 qui sont rectangulaires, de dimensions L x H. Ces feuilles sont réunies par leur médiane M. Par exemple, elles peuvent être agrafées ou cousues selon leur médiane M. Le livre selon la présente invention comporte en outre des feuilles F2 rectangulaires, de dimensions L x H/a. a pouvant varier de 2 à 4, par exemple a est égal à 2. Selon le mode de réalisation préféré de la présente invention, les feuilles F2 sont donc de dimensions moitiés des dimensions des feuilles F1. Les feuilles F1 et F2 peuvent être rectangulaires, mais elles peuvent éventuellement être carrées, à savoir H = L/2. On a mentionné aussi que H est supérieur à L/2, mais on peut prévoir que H est inférieur à L/2. Par conséquent, les feuilles F1 peuvent avoir n'importe quelles dimensions, mais les feuilles F2 ont une dimension de L x H/a.

Selon l'invention, les feuilles F1 forment alternativement sur leur parties inférieures et leurs parties supérieures deux espaces journaliers, tandis que les feuilles F2 forment uniquement des espaces journaliers.

Ainsi, sur la Figure 1, on voit que la feuille F1 comporte sur sa partie inférieure d'un côté de la médiane M, l'espace du premier espace journalier, tandis que sur la Figure 3, on voit que la feuille F1 comporte sur sa partie inférieure, de l'autre côté de la médiane M, l'espace du sixième espace journalier.

Comme on peut le voir sur les Figures, les feuilles F1 forment alternativement sur leur parties supérieures et leurs parties inférieures les espaces hebdomadaires. Ainsi, la feuille F1 représentée sur les Figures 1 à 3 forme sur sa partie supérieure les espaces hebdomadaires Eh qui sont en colonnes et qui sont au nombre de huit, correspondant aux jours de la semaine et une colonne pour mentionner le nom du mois, le numéro de la semaine, le calendrier mensuel du mois en cours, la légende des vacances ainsi que divers autres renseignements. La feuille suivante F'1 représentée sur les Figures 4 et 4a forme sur sa partie inférieure les espaces hebdomadaires E'h de la semaine suivante.

La feuille F1 forme sur sa partie inférieure le premier et le sixième espace journalier, tandis que la feuille F'1 suivant la feuille F1 porte sur sa partie supérieure le premier et le sixième espace journalier de la semaine suivante. De même, la feuille F"1 (non représentée) suivant la feuille F'1 portera sur sa partie inférieure le premier et le sixième espaces journaliers.

Les feuilles F1 portent sur leurs parties inférieures et supérieures, en alternance, le premier et le sixième espace journaliers.

Les feuilles F2 portent quant à elles les deuxième, troisième, quatrième et cinquième espaces journaliers. Comme on peut le voir sur les Figures, les espaces hebdomadaires sont en colonnes, tandis que chaque espace journalier occupe une page.

Les feuilles F2 portent chacune sur une face recto et une face verso deux espaces journaliers, le deuxième et le cinquième espaces journaliers étant situés sur la face recto tandis que le troisième et le quatrième espaces journaliers sont situés sur la face verso.

Le procédé de fabrication du dispositif selon la présente invention est décrit plus en détail en référence aux Figures 5 à 9.

Ce procédé est tel que l'on effectue un pliage d'une feuille F3 pré-imprimée telle que celle représentée sur la Figure 5. Cette feuille a une largeur égale à 2L et une hauteur égale à 2H. Après avoir été pliée quatre fois, selon les lignes de pliage de P1 à P4, cette feuille forme des feuilles F1 de largeur L/2, en position livre fermé, et de hauteur H et des feuilles F2 de largeur L/2, en position livre fermé, et de hauteur H/a, a étant compris entre 2 et 4, par exemple égal à 2.

On effectue en premier lieu un pli selon une ligne de pliage P1 qui est parallèle au bord libre longitudinal B1 de la feuille F3. Ce pli se fait selon la Flèche FL1.

Puis on effectue en second lieu un pli selon une ligne de pliage P2 qui est parallèle au bord libre longitudinal B2 opposé à B1, de la feuille F3. Ce pli se fait selon la flèche FL2, dans le sens contraire du sens de la Flèche FL1. On obtient alors la feuille représentée sur la Figure 6 qui est pliée en trois.

On effectue en troisième lieu un pliage selon une ligne de pliage P3 qui est la médiane de la feuille pliée précédemment en trois. On obtient une feuille pliée en six.

On effectue en quatrième lieu un pliage selon une ligne de pliage P4 qui est sur la médiane de la feuille précédemment pliée en six . On obtient alors une feuille pliée en douze, qui comporte deux bords verticaux B3 et B4 obtenus par pliage sur les lignes de pliage P3 et P4 et deux bords horizontaux B5 et B6 obtenus par les lignes de pliage P1 et P2. Pour former un livre, il suffit d'assembler plusieurs feuilles pliées en douze et de les solidariser par couture, agrafes ou par collage, suivant le bord B4. Puis on coupe les bords suivant les bords B3, B5 et B6 pour désolidariser les feuilles du livre. On obtient ainsi un livre par assemblage de feuilles F1 au coeur desquelles sont insérées des feuilles F2 alternativement en position inférieures ou supérieures par rapport aux feuilles F1.

Il va de soi que la présente invention ne saurait être limitée à la description qui précède d'un de ses modes de réalisation, susceptible de subir un certain nombre de modifications, notamment dans les informations imprimées souhaitées par les différents utilisateurs, sans pour autant sortir du cadre de l'invention dans le domaine de l'organisation et de la gestion du temps.

## Revendications

1. Dispositif comportant des espaces journaliers et hebdomadaires permettant la lecture simultanée des notes écrites dans un espace hebdomadaire et dans au moins un espace journalier, **caractérisé en ce qu'**il est constitué d'au moins une feuille F1, de dimensions L x H, et d'au moins une feuille F2 de dimensions L x H/a, a étant un rapport numérique supérieur à 1, les feuilles F1 et F2 étant superposées de manière que les feuilles F2 recouvrent une partie supérieure ou une partie inférieure des feuilles F1, et étant réunies le long de leur médiane M, les feuilles F1 formant sur une de leur partie supérieure ou inférieure, l'espace hebdomadaire et sur leur autre partie inférieure ou supérieure au moins un espace journalier, les feuilles F2 formant des espaces journaliers.

2. Dispositif selon la revendication 1, **caractérisé en ce que** a vaut de 2 à 4.

3. Dispositif selon l'une quelconque des revendications précédentes, **caractérisé en ce que** les feuilles F1 forment alternativement sur leurs parties supérieures et leurs parties inférieures les espaces hebdomadaires et les feuilles F2 sont réunies alternativement aux feuilles F1 dans les parties inférieures et supérieures de ces dernières.

4. Dispositif selon l'une quelconque des revendications précédentes, **caractérisé en ce que** les feuilles F1 portent sur leurs parties inférieures et supérieures, alternativement 7 colonnes pour les 7 jours d'une semaine et une colonne pour mentionner le nom du mois, le numéro de la semaine, le calendrier mensuel du mois en cours, la légende des vacances ainsi que divers autres renseignements.

5. Dispositif selon l'une quelconque des revendications précédentes, **caractérisé en ce qu'**alternativement une feuille F1 porte sur sa partie inférieure le premier et le sixième espaces journaliers d'une semaine et la feuille F'1 suivante porte sur sa partie supérieure le premier et le sixième espaces journaliers de la semaine suivante.

6. Dispositif selon l'une quelconque des revendications précédentes, **caractérisé en ce que** les feuilles F2 portent les deuxième, troisième, quatrième et cinquième espaces journaliers.

7. Dispositif selon l'une quelconque des revendications précédentes, **caractérisé en ce que** les espaces hebdomadaires sont en colonne, tandis que chaque espace journalier occupe une page

8. Dispositif selon l'une quelconque des revendications précédentes, **caractérisé en ce que** les feuilles F2 portent chacune sur la face recto les espaces journaliers du deuxième et du cinquième espaces journaliers, la face verso comportant les espaces journaliers du troisième et du quatrième espaces journaliers.

9. Procédé de fabrication d'un dispositif selon l'une quelconque des revendications précédentes, **caractérisé en ce qu'**il consiste à effectuer un pliage d'une feuille F3 de papier préalablement imprimée ayant pour dimensions L3 = 2L et H3 = 2H, sur toute sa longueur L3, longitudinalement selon une ligne de pliage P1 distante de H/a du bord libre de la feuille, à effectuer un pliage inversé par rapport au premier selon une ligne de pliage P2 distante de H/a de l'autre bord libre de la feuille, pour obtenir une feuille pliée en trois, puis à plier selon une ligne de pliage P3 qui est la médiane de la feuille pliée en trois, pour obtenir une feuille pliée en six, et à plier de nouveau la feuille pliée en six selon une ligne de pliage P4 qui est la médiane de cette feuille, pour obtenir une feuille pliée en douze, formant un bord B₄ en correspondance du pliage P4 et des bords B3, B5 et B6 en correspondance des pliages P3, P1 et P2 respectivement.

10. Procédé de fabrication d'un dispositif selon la revendication 9, **caractérisé en ce qu'**on assemble pour former un livre plusieurs feuilles pliées en 12 solidarisées par couture, par agrafe ou par collage suivant le bord B4 , assemblage coupé selon les bords B3, B5 et B6, afin de désolidariser sur 3 côtés les feuilles du dispositif.

## Patentansprüche

1. Vorrichtung, umfassend Tages- und Wochenflächen, die das gleichzeitige Lesen von Notizen ermöglichen, die auf einer Wochenfläche und in wenigstens einer Tagesfläche eingetragen sind,
**dadurch gekennzeichnet, dass**
sie aus wenigstens einem Blatt F1 mit den Abmessungen L x H und wenigstens einem Blatt F2 mit den Abmessungen L x H/a besteht, wobei a ein numerischer Verhältniswert ist, der größer als 1 ist, die Blätter F1 und F2 so übereinander angeordnet sind, dass die Blätter F2 einen oberen Teil oder einen unteren Teil der Blätter F1 bedecken und entlang ihrer Mittellinie M verbunden sind, wobei die Blätter F1 auf einem ihres oberen oder unteren Teils die Wochenfläche und auf dem anderen unteren oder oberen Teil wenigstens eine Tagesfläche bilden, wobei die Blätter F1 die Tagesflächen bilden.

2. Vorrichtung nach Anspruch 1, **dadurch gekennzeichnet, dass** a 2 bis 4 beträgt.

3. Vorrichtung nach einem der vorhergehenden Ansprüche, **dadurch gekennzeichnet, dass** die Blätter F1 abwechselnd auf ihren oberen Teilen und ihren unteren Teilen die Wochenflächen bilden, und die Blätter F2 mit den Blättern F1 mit den unteren Teilen und oberen Teilen der letzteren abwechselnd verbunden sind.

4. Vorrichtung nach einem der vorhergehenden Ansprüche, **dadurch gekennzeichnet dass** die Blätter F1 auf ihren unteren und oberen Teilen abwechselnd 7 Spalten für die sieben Tage einer woche aufweisen und eine Spalte zur Angabe des Monatsnamens, der Kalenderwoche, des Monatskalenders des laufenden Monats, der Bezeichnung der Feiertage sowie verschiedener anderer Informationen.

5. Vorrichtung nach einem der vorhergehenden Ansprüche, **dadurch gekennzeichnet, dass** abwechselnd ein Blatt F1 auf seinem unteren Teil die erste und die sechste Tagesfläche einer Woche trägt, und das folgende Blatt F'1 auf seinem oberen Teil die erste und die sechste Tagesfläche der Folgewoche trägt.

6. Vorrichtung nach einem der vorhergehenden Ansprüche, **dadurch gekennzeichnet, dass** die Blätter F2 die zweiten, dritten, vierten und fünften Tagesflächen tragen.

7. Vorrichtung nach einem der vorhergehenden Ansprüche, **dadurch gekennzeichnet, dass** die Wochenflächen spaltenförmig sind, während jede Tagesfläche eine Seite einnimmt.

8. Vorrichtung nach einem der vorhergehenden Ansprüche, **dadurch gekennzeichnet, dass** die Blätter F2 jeweils auf der Rückseite die Tagesflächen der zweiten und fünften Tagesfläche tragen, wobei die Vorderseite die Tagesflächen der dritten und der vierten Tagesfläche umfassen.

9. Verfahren zur Herstellung einer Vorrichtung nach einem der vorhergehenden Ansprüche, **dadurch gekennzeichnet, dass** es daraus besteht, eine Falzung eines vorher bedruckten Blatts F3 aus Papier, dessen Abmessungen L3 = 2L und H3 = 2H betragen, über seine gesamte Länge L3 entlang einer Falzlinie P1, die um H/a von der freien Kante des Blatts entfernt ist, vorzunehmen, eine Falzung, die in Bezug auf die erste umgekehrte verläuft, entlang einer Falzlinie P2 vorzunehmen, die um H/a von der anderen freien Kante des Blatts entfernt ist, um ein dreifach gefaltetes Blatt zu erhalten, anschließend entlang einer Falzlinie P3 zu falzen, welche die Mittellinie des dreifach gefalteten Blatts ist, um ein sechsfach gefaltetes Blatt zu erhalten, und wiederum das sechsfach gefaltete Blatt entlang einer Falzlinie P4 zu falzen, welche die Mittellinie dieses Blatts ist, um ein zwölffach gefaltetes Blatt zu erhalten, das eine Kante B4, entsprechend der Falzung P4, und jeweils Kanten B3, B5 und B6 entsprechend den Falzungen P3, P1 und P2 bildet.

10. Verfahren zur Herstellung einer Vorrichtung nach Anspruch 9, **dadurch gekennzeichnet, dass**, um ein Buch zu bilden, mehrere zwölffach gefaltete Blätter zusammengefügt werden, die durch Nähen, Klammern oder Kleben entlang der Kante B4 verbunden sind, wobei das Zusammengefügte entlang der Kanten B3, B5 und B6 aufgeschnitten wird, um die Verbindung der Blätter der Vorrichtung auf drei Seiten aufzuheben.

## Claims

1. Device comprising daily and weekly spaces allowing the simultaneous reading of notes written in one weekly and at least one daily space, **characterised in that** it consists of at least one sheet F1 of dimensions L x H and at least one sheet F2 of dimensions L x H/a, a being a numerical ratio greater than 1, the sheets F1 and F2 being superimposed so that the sheets F2 cover a top part or a bottom part of the sheets F1, and being joined along their median M, the sheets F1 forming the weekly space on one of their top or bottom parts and at least one daily space on their other bottom or top part, the sheets F2 forming daily spaces.

2. Device according to Claim 1, **characterised in that** a is between 2 and 4.

3. Device according to any one of the preceding claims, **characterised in that** the sheets F1 form alternately the weekly spaces on their top and bottom parts and the sheets F2 are joined alternately to the sheets F1 in the bottom and top parts of the latter.

4. Device according to any one of the preceding claims, **characterised in that** the sheets F1 carry on their bottom and top parts alternatively 7 columns for the 7 days of a week and one column for mentioning the name of the month, the number of the week, the monthly calendar of the current month, holiday captions and various other information.

5. Device according to any one of the preceding claims, **characterised in that** alternately a sheet F1 carries on its bottom part the first and sixth daily spaces of a week and the following sheet F'1 carries on its top part the first and second daily spaces of the following week.

6. Device according to any one of the preceding claims, **characterised in that** the sheets F2 carry the second, third, fourth and fifth daily spaces.

7. Device according to any one of the preceding claims, **characterised in that** the weekly spaces are in columns, whilst each daily space occupies a page.

8. Device according to any one of the preceding claims, **characterised in that** the sheets F2 each carry on the front face the daily spaces of the second and fifth daily spaces, the reverse face comprising the daily spaces of the third and fourth daily spaces.

9. Method of manufacturing a device according to any one of the preceding claims, **characterised in that** it consists of effecting a folding of a sheet F3 of previously printed paper having as its dimensions L3 = 2L and H3 = 2H, over its entire length L3, longitudinally along a folding line P1 spaced by H/a from the free edge of the sheet, effecting a reversed folding with respect to the first along a folding line P2 spaced by H/a from the other free edge of the sheet in order to obtain a sheet folded into three, and then folding along a folding line P3 which is the median of the sheet folded into three in order to obtain a sheet folded into six, and once again folding the sheet which has been folded into six along a folding line P4 which is the middle of this sheet in order to obtain a sheet folded into twelve, forming an edge B4 in correspondence with the folding P4 and the edges B3, B5 and B6 in correspondence with the folds P3, P1 and P2 respectively.

10. Method of manufacturing a device according to Claim 9, **characterised in that**, in order to form a book, there are assembled several sheets folded into twelve joined together by stitching, stapling or gluing along the edge B4, an assembly cut along the edges B3, B5 and B6, in order to disconnect the sheets of the device on three sides.
